# EUROPÄISCHE PATENTANMELDUNG

(11) **EP 0 450 279 A1**
(43) Veröffentlichungstag der Anmeldung: **09.10.1991**
(21) Anmeldenummer: 91101727.5
(22) Anmeldetag: 08.02.1991
(51) Int. Cl.: F41A 9/16

(54) **Vorrichtung zum Laden von Geschützen, insbesondere Panzerhaubitzen**

(30) Priorität: 09.03.1990 DE 4007425
(71) Anmelder: KUKA Wehrtechnik GmbH, D-86165 Augsburg (DE)
(72) Erfinder: Hasenbein, Hans-Jürgen, D-8900 Augsburg (DE)
(74) Vertreter: Dipl.-Ing. Heiner Lichti Dipl.-Phys. Dr.rer.nat. Jost Lempert Dipl.-Ing. Hartmut Lasch

(57) **Zusammenfassung**

Eine Vorrichtung zum Laden von Geschützen, insbesondere Panzerhaubitzen, aus einem die senkrecht stehenden Geschosse enthaltenden und unterhalb des Geschützrohrs angeordneten Magazin weist einen Ladearm mit einem Greifer für ein Geschoß auf, der aus einer Aufnahmeposition am Magazin, in der er senkrecht angeordnet ist, um eine horizontale, zur Seelenachse des Geschützrohrs senkrechte und mit dem Geschütz verbundene Schwenkachse in eine Ladeposition schwenkbar ist, aus der das mit der Seelenachse fluchtende Geschoß mittels eines Ansetzers in den Ladungsraum des Geschützrohrs transportierbar ist. Um ein exaktes Ausfluchten des Geschosses mit der Seelenachse zu gewährleisten, ist am Wiegenkörper des Geschützes mit Abstand von der Schwenkachse in Richtung zum Boden des Geschützrohrs eine Verriegelungseinrichtung angeordnet, mittels der der Ladearm in der Ladeposition während der Geschoßübergabe an den Wiegenkörper arretierbar ist.

## Beschreibung

Die Erfindung betrifft eine Vorrichtung zum Laden von Geschützen, insbesondere Panzerhaubitzen, aus einem die im wesentlichen senkrecht stehenden Geschosse enthaltenden und unterhalb des Geschützrohrs angeordneten Magazin mit einem Ladearm, der einen Greifer für ein Geschoß aufweist und aus einer Aufnahmeposition am Magazin, in der er im wesentlichen senkrecht angeordnet ist, um eine etwa horizontale, zur Seelenachse des Geschützrohrs senkrechte und mit dem Geschütz verbundene Schwenkachse in eine Ladeposition schwenkbar ist, aus der das mit der Seelenachse fluchtende Geschoß mittels eines Ansetzers in den Ladungsraum des Geschützrohrs transportierbar ist.

Eine bekannte Vorrichtung dieses Aufbaus (EP-A-256 250) dient vor allem zur Automatisierung des Munitionsflusses in einem Panzer von einem Bodenmagazin zur Waffe. Wesentliches Bauteil der Vorrichtung ist der Ladearm, der mittels Greifer die im Bodenmagazin stehend angeordneten Geschosse entnimmt und durch Verschwenken um die horizontale Achse in die Ladeposition vor den Ladungsraum des Geschützrohrs bringt. Dort wird das Geschoß von einem Ansetzer in das Geschützrohr transportiert. Das wesentliche Merkmal dieser bekannten Vorrichtung besteht darin, daß die horizontale Schwenkachse des Ladearms mit der Drehachse des Geschützrohrs zusammenfällt, so daß der Ladearm sämtliche Geschützbewegungen mitmacht und insbesondere stets in die gerade vorhandene Indexstellung des Geschützes schwenkt, so daß das Geschützrohr in jeder beliebigen Indexstellung zeitverlustfrei geladen werden kann.

Da das Schwenklager des Ladearms in nennenswertem Abstand vom Boden des Geschützrohrs liegt, vor den das Geschoß geschwenkt werden muß, weist der Ladearm eine beachtliche Länge auf. Er muß zudem sehr stabil gebaut sein, was entsprechende konstruktive Massen mit sich bringt. Ferner liegt das Geschoß im Bereich des freien Endes des Ladearms auf, so daß erhebliche Momente auftreten. Diese werden noch durch dynamische Kräfte überlagert, die sich aus der Schwenkbewegung ergeben. Diese Kräfte müssen vom Schwenkantrieb des Ladearms, gegebenenfalls unter Zwischenschaltung von Gasdruckfedern aufgenommen werden.

Um eine einwandfreie Übergabe des Geschosses vom Ladearm in den Ladungsraum des Geschützrohrs zu ermöglichen muß die Geschoßachse mit der Seelenachse des Geschützrohrs möglichst genau ausgefluchtet sein. Dies gilt insbesondere, wenn es sich um zweiteilige Munition handelt, bei der das Geschoß in den Zügen des Geschützrohrs verrammt werden muß, bevor die Treibladung nachgeführt wird. Dies ist mit der bekannten Vorrichtung nur sehr bedingt möglich.

Der Erfindung liegt die Aufgabe zugrunde, ein einwandfreies Ausfluchten des Geschosses mit dem Geschützrohr sicherzustellen und damit ein einwandfreies Ansetzen des Geschosses zu ermöglichen.

Ausgehend von der eingangs genannten Vorrichtung wird diese Aufgabe dadurch gelöst, daß am Wiegenkörper des Geschützes mit Abstand von der Schwenkachse in Richtung zum Boden des Geschützrohrs eine Verriegelungseinrichtung angeordnet ist, mittels der der Ladearm in der Ladeposition während der Geschoßübergabe an das Geschützrohr arretierbar ist.

Mit der erfindungsgemäßen Ausbildung der Vorrichtung wird der Ladearm mit Abstand von seinem Schwenklager in der Ladeposition verriegelt. Dadurch daß die Verriegelungseinrichtung an dem Geschütz angebracht ist, werden die Kräfte unmittelbar in das Geschützrohr eingeleitet. Der freie Hebelarm, an dem die Geschoßmasse wirksam ist, wird dadurch erheblich verkürzt. Durch diese Verkürzung des Hebelarms wirken sich auch dynamische Kräfte beim Hochschwenken des Ladearms weit weniger aus, insbesondere wird vermieden, daß der Ladearm mit dem aufgelagerten Geschoß in der Ladeposition Schwingungsbewegungen ausgesetzt ist. Mit Hilfe der Verriegelungseinrichtung läßt sich der Ladearm und damit das Geschoß genau positionieren und auf diese Weise letzteres mit der Seelenachse des Geschützrohrs genau ausfluchten, so daß das Geschoß mittels des Ansetzers einwandfrei in das Geschützrohr übergeben werden kann. Vorzugsweise ist dabei die Verriegelungseinrichtung steuerungstechnisch mit dem Ansetzer verknüpft, um nach dem Verriegeln die Bereitschaftstellung zu signalisieren, bevor der Ansetzer ausgelöst werden kann.

Eine bevorzugte Ausführungsform der Vorrichtung zeichnet sich dadurch aus, daß die Verriegelungseinrichtung eine am Wiegenkörper des Geschützes lose gelagerte Klinke mit einer maulartigen Öffnung aufweist, und daß am Ladearm eine mit der maulartigen Öffnung zusammenwirkende Rolle angeordnet ist, wobei die Klinke in einer unteren Schwenklage mit ihrer maulartigen Öffnung in die Schwenkbahn der Rolle am Ladearm derart hineinragt, daß die Rolle in die maulartige Öffnung einläuft und beim Weiterschwenken des Ladearms die Klinke bis in eine obere Schwenklage, die der Ladeposition entspricht und in der die Rolle nach unten abgestützt ist, mitnimmt, in der ein am Wiegenkörper des Geschützes angeordneter Riegel die Klinke blockiert.

Der vorgenannte Aufbau der Verriegelungseinrichtung zeichnet sich durch kompakte Bauweise und geringe Baugröße aus. Beim Hochschwenken des Ladearm mit dem Geschoß in die Ladeposition läuft die Rolle gegen Ende der Schwenkbewegung in die maulartige Öffnung der Klinke hinein und nimmt diese aufgrund ihrer losen Lagerung mit, bis die Ladeposition erreicht ist. Dabei ist die Klinke so verschwenkt worden, daß die Rolle in der maulartigen Öffnung und damit auch der gesamte Ladearm nach unten abgestützt ist. In dieser Lage wird die Klinke von einem zur Verriegelungseinrichtung gehörenden und am Wiegenkörper des Geschützes angeordneten Riegel blockiert.

Gemäß einem weiteren Ausführungsbeispiel ist vorgesehen, daß die Klinke als zweiarmiger Hebel ausgebildet ist, der an seinem einen Ende die maulartige Öffnung und jenseits des Schwenklagers an seinem anderen Ende die Wirkfläche für den Riegel aufweist.

Die Klinke ist also als eine Art Wippe ausgebildet, die an ihrem einen Ende die maulartige Öffnung aufweist und über die Wirkfläche an ihrem anderen Ende verriegelt wird. Dabei kann die Klinke sehr kurz bauen, so daß die Momente klein gehalten werden.

Auch der Riegel ist vorzugsweise schwenkbar gelagert und mit einem Schwenkantrieb versehen. Damit sind sämtliche kinematischen Führungen als Drehlager ausgebildet, die für eine kleine Baugröße sorgen, die Kräfte problemlos aufnehmen können und einem geringen Verschleiß unterliegen.

In weiterhin bevorzugter Ausführung ist vorgesehen, daß der Riegel und die Wirkfläche an der Klinke sich in der verriegelten Lage im wesentlichen entlang einer Linie berühren.

Aufgrund der Linienberührung von Riegel und Klinke ist eine besonders exakte Positionierung bei definierten Kräfteverhältnissen möglich.

Eine besonders stabile und die Kräfte einwandfrei aufnehmende Ausführung ergibt sich dann, wenn der Riegel den einen Arm der Klinke mit der Wirkfläche bügelartig übergreift. Auf diese Weise wirken weder auf die Klinke, noch auf den Riegel Kippkräfte.

Eine Linienberührung zwischen Klinke und Riegel läßt sich am einfachsten dadurch verwirklichen, daß der Riegel eine mit der Wirkfläche der Klinke zusammenwirkende Rolle aufweist. Damit ist ferner an der kritischsten Stelle der Verriegelungseinrichtung eine reine Rollreibung vorhanden.

Die Verriegelungseinrichtung kann durch einen mechanischen, elektrischen oder hydraulischen bzw. pneumatischen Antrieb geschlossen und geöffnet werden. Vorzugsweise wird der Riegel von einem Elektromagnet betätigt. Daneben ist vorteilhafterweise auch eine Handbetätigung zumindest für das Entriegeln vorgesehen.

Nachstehend ist die Erfindung anhand eines der Zeichnung wiedergegebenen Ausführungsbeispiels beschrieben. In der Zeichnung zeigen:
- Figur 1: eine teilperspektivische Ansicht eines Panzerturms mit der Ladevorrichtung in der Ausgangsstellung;
- Figur 2: eine der Figur 1 entsprechende Ansicht der Ladevorrichtung in der Ladeposition;
- Figur 3: die Ladevorrichtung gemäß Figur 2 nach dem Ansetzen des Geschosses;
- Figur 4: eine Seitenansicht der Verriegelungseinrichtung; und
- Figur 5: eine Draufsicht auf die Darstellung gemäß Figur 4.

In Figur 1 ist der Turm 1 eines Panzers mit dem Geschütz 2 gezeigt. Auf dem Boden des Turms 1 ist ein teilringförmiges Magazin 3 mit den darin stehenden Geschossen 4 angeordnet, die mittels eines Kettentriebs oder dergleichen auf der teilringförmigen Bahn in einer Schleife geführt sind. Das Magazin 3 weist eine Übergabeposition auf, in der sich das mit 4' bezeichnete Geschoß befindet.

Das Magazin 3 ist unterhalb des Geschützrohrs 2 und zwar im Bereich des Bodens desselben mit dem Verschluß 5 angeordnet, daß sich in der gezeigten Darstellung in einer positiven Indexstellung befindet. Das Geschützrohr 2 ist um die horizontale Querachse 6 in die Indexstellung bewegbar.

Zum Laden des Geschützrohrs 2 dient eine insgesamt mit 7 bezeichnete Vorrichtung, die einen doppelseitigen Ladearm 8 aufweist. Der Ladearm 8 ist an das Geschützrohr 2 an Schwenklagern aufgehängt, deren Achse mit der Drehachse 6 des Geschützrohrs 2 zusammenfällt. Dem doppelseitigen Ladearm 8 ist ein am Panzerturm befestigter Schwenkantrieb 9 zugeordnet, der an einer über die Achse 6 hinausreichenden Verlängerung 10 des rechts dargestellten Ladearms 8 angreift.

Am Ladearm 8 ist an einer senkrechten Achse 11 über Doppelarme 12 eine Ladeschale 13 mit wenigstens einem Greifer 14 gelagert. Die Ladeschale 13 mit dem Greifer 14 können mittels der Doppelarme 12 um die senkrechte Achse 11 an das in der Übernahmeposition stehende Geschoß 4' herangeschwenkt werden, in der das Geschoß vom Greifer 14 übernommen wird.

Nach Übernahme des Geschosses wird der Ladearm 8 mittels des Schwenkantriebs 9 um die Achse 6 in die Indexstellung des Geschützrohrs 2 verschwenkt, bis er die Ladeposition gemäß Figur 2 erreicht.

Am Ladearm 8 ist ein Ansetzer für das Geschoß 4 angeordnet, der beim gezeigten Ausführungsbeispiel aus zwei unter Zugspannung stehenden Federn 16 beiderseits der Ladeschale 13 gebildet ist. Nach Öffnen des Greifers 14 werden die Zugfedern 16 schlagartig entspannt und beschleunigen das Geschoß 4 in den Ladungsraum des Geschützrohrs 2, wie dies Figur 3 zeigt. Nach dem Ladevorgang schwenkt der Ladearm 8 wieder in seine Ausgangsposition gemäß Figur 1 zurück.

In der Lade- bzw. Ansetzposition gemäß Figur 3 muß das auf der Ladeschale 13 liegende Geschoß mit seiner Achse mit der Seelenachse des Geschützrohrs 2 genau fluchten, um das Geschoß einwandfrei ansetzen zu können. Hierzu dient eine am Wiegenkörper des Geschützes 2, beispielsweise in Höhe des Verschlusses 5, außenseitig angeordnete Verriegelungseinrichtung für den doppelseitigen Ladearm 8. Diese Verriegelungseinrichtung ist in Figur 4 in Seitenansicht gezeigt. Zur Orientierung gegenüber den Figuren 1 bis 3 sei darauf hingewiesen, daß die Drehachse 6 des Geschützes in Figur 4 außerhalb des rechten Bildrandes liegt. Die Schwenkbahn des Ladearms 8 um diese Achse 6 ist in Figur 4 mit der Linie 17 angedeutet. In Figur 4 ist die Stellung der Verriegelungseinrichtung in der Ladeposition gemäß Figur 2 und 3 gezeigt.

An dem in Figur 4 nicht gezeigten Ladearm ist eine Rolle 18 an einer horizontalen Achse gelagert. Diese Rolle 18 wirkt mit der insgesamt mit 19 bezeichneten Verriegelungseinrichtung zusammen. Die Verriegelungseinrichtung weist eine Klinke 20 auf, die bei 21 lose gelagert ist. Die Klinke 20 ist dabei so ausgelegt, daß sie im Gegenuhrzeigersinn um das Lager 21 bis zu einem nicht gezeigten Anschlag drehen kann. Die Klinke 20 ist als zweiarmiger Hebel ausgebildet, dessen einer Arm eine maulartige Öffnung 22 aufweist, die die Rolle 18 am Ladearm 8 in der verriegelten Position satt aufnimmt und nach unten abstützt. An dem jenseits des Lagers 21 liegenden Arm weist die Klinke 20 eine Wirkfläche 23 auf, die mit einem Riegel in Form einer Rolle 24 zusammenwirkt. Die Rolle 24 bildet zusammen mit zwei Lagerarmen 25, die in Figur 5 näher erkennbar sind, eine Art Bügel, der die Klinke im Bereich der Wirkfläche 23 übergreift. Die Lagerarme 25 sind bei 26 schwenkbar gelagert und mit einem Schwenkantrieb 27 verbunden, der bei 28 (Figur 4) an den Lagerarmen 25 angreift. Der Schwenkantrieb, beispielsweise ein elektromagnetischer Antrieb, wirkt über eine einstellbare Zugstange 29 auf einen Bügel 30, der wiederum bei 28 mit den Lagerarmen 25 verbunden ist.

Durch Zurückziehen der Zugstange 29 schwenken die Lagerarme 25 mit der Rolle 24 um die Schwenkachse 26 nach hinten, so daß die Wirkfläche 23 der Klinke 20 freikommt. Die Freigabestellung der Rolle 24 ist hier mit 24' angedeutet. In dieser Position kann der Ladearm mit der Rolle 18 nach unten auf der Bahn 17 verschwenken, wobei die Klinke 20 - da bei 21 lose gelagert - um das Lager 21 im Gegenuhrzeigersinn nach unten bis zu einem nicht gezeigten Anschlag kippt. Diese Position der Klinke 20 ist mit strichpunktierter Linie 20' wiedergegeben. In dieser Position ragt die maulartige Öffnung 22 in die Bewegungsbahn 17 der Rolle 18 hinein, ist jedoch nach unten geöffnet. Wird der Ladearm wieder in die Ladeposition verschwenkt, so läuft die Rolle 18 in die sich nach unten erweiternde maulartige Öffnung 22 ein und nimmt bei der weiteren Bewegung die Klinke 20 in die in Figur 4 wiedergegebene Position mit. Anschließend werden die Lagerarm 25 mit der Rolle 24 mittels des Schwenkantriebs 27 entgegen Uhrzeigersinn um das Lager 26 geschwenkt, so daß die Rolle 24 über die Wirkfläche 23 der Klinke 20 gelangt und diese in der wiedergegebenen Ladeposition blockiert. Die Verriegelungsstellung kann gegebenenfalls über einen Anschlagschalter 31 steuerungstechnisch verarbeitet werden.

Abschließend sei noch darauf hingewiesen, daß die schwarz wiedergegebenen Pfeile die Bewegungen der einzelnen Teile der Verriegelungseinrichtung bei der Bewegung in die Verriegelungsstellung zeigen, während die hell wiedergegebenen Pfeile die Bewegungsrichtung beim Entriegeln zeigen.

## Patentansprüche

1. Vorrichtung zum Laden von Geschützen, insbesondere Panzerhaubitzen, aus einem die im wesentlichen senkrecht stehenden Geschosse enthaltenden und unterhalb des Geschützrohrs angeordneten Magazin mit einem Ladearm, der einen Greifer für ein Geschoß aufweist und aus einer Aufnahmeposition am Magazin, in der er im wesentlichen senkrecht angeordnet ist, um eine etwa horizontale, zur Seelenachse des Geschützrohrs senkrechte und mit dem Geschütz verbundene Schwenkachse in eine Ladeposition schwenkbar ist, aus der das mit der Seelenachse fluchtende Geschoß mittels eines Ansetzers in den Ladungsraum des Geschützrohrs transportierbar ist, dadurch gekennzeichnet, daß am Wiegenkörper des Geschützes (2) mit Abstand von der Schwenkachse (6) in Richtung zum Boden des Geschützrohrs eine Verriegelungseinrichtung (19) angeordnet ist, mittels der der Ladearm (8) in der Ladeposition während der Geschoßübergabe an das Geschützrohr (2) arretierbar ist.

2. Vorrichtung nach Anspruch 1, dadurch gekennzeichnet, daß die Verriegelungseinrichtung (19) eine am Wiegenkörper (2) lose gelagerte Klinke (20) mit einer maulartigen Öffnung (22) aufweist, und daß am Ladearm (8) eine mit der maulartigen Öffnung zusammenwirkende Rolle (18) angeordnet ist, wobei die Klinke (20) in einer unteren Schwenklage mit ihrer maulartigen Öffnung (22) in die Schwenkbahn (17) der Rolle (18) am Ladearm (8) derart hineinragt, daß die Rolle in die maulartige Öffnung (22) einläuft und beim Weiterschwenken des Ladearms (8) die Klinke (20) bis in eine obere Schwenklage, die der Ladeposition entspricht und in der die Rolle nach unten abgestützt ist, mitnimmt, in der ein am Wiegenkörper (2) angeordneter Riegel (24) die Klinke (20) blockiert.

3. Vorrichtung nach Anspruch 1 oder 2, dadurch gekennzeichnet, daß die Klinke (20) als zweiarmiger Hebel ausgebildet ist, der an seinem einen Ende die maulartige Öffnung (22) und jenseits des Schwenklagers an seinem anderen Ende eine Wirkfläche (23) für den Riegel (24) aufweist.

4. Vorrichtung nach einem der Ansprüche 1 bis 3, dadurch gekennzeichnet, daß der Riegel (24) schwenkbar gelagert und mit einem Schwenkantrieb (27) versehen ist.

5. Vorrichtung nach einem der Ansprüche 1 bis 4, dadurch gekennzeichnet, daß der Riegel (24) und die Wirkfläche (23) an der Klinke (20) sich in der verriegelten Lage im wesentlichen entlang einer Linie berühren.

6. Vorrichtung nach einem der Ansprüche 1 bis 5, dadurch gekennzeichnet, daß der Riegel (24) den einen Arm der Klinke (20) mit der Wirkfläche (23) bügelartig übergreift.

7. Vorrichtung nach einem der Ansprüche 1 bis 6, dadurch gekennzeichnet, daß der Riegel (24) eine mit der Wirkfläche (23) der Klinke (20) zusammenwirkende Rolle aufweist.

8. Vorrichtung nach einem der Ansprüche 1 bis 7, dadurch gekennzeichnet, daß die Verriegelungseinrichtung von Hand entriegelbar ist.
